# EUROPÄISCHE PATENTSCHRIFT

(11) **EP 0 945 929 B1**
(45) Veröffentlichungstag und Bekanntmachung des Hinweises auf die Patenterteilung: **07.05.2003**
(21) Anmeldenummer: 99102760.8
(22) Anmeldetag: 22.02.1999
(51) Int. Cl.: H01R 13/658

(54) **Steckverbinder für ein geschirmtes Kabel**
Connector for shielded cable
Connecteur pour un câble blindé

(30) Priorität: 18.03.1998 DE 19811667
(43) Veröffentlichungstag der Anmeldung: 29.09.1999
(73) Patentinhaber: Albert Ackermann GmbH & Co. KG, 51643 Gummersbach (DE); HARTING KGaA, 32339 Espelkamp (DE)
(72) Erfinder: Bogdan, Gabriel, 51643 Gummersbach (DE); Strässer, Britta, 53721 Siegburg (DE); Harting, Dietmar, 32339 Espelkamp (DE); Brenner, Achim, Dr., 32312 Lübbecke (DE); Oberhokamp, Dirk, 33613 Bielefeld (DE); Schreier, Stephan, 32369 Rahden (DE)
(74) Vertreter: Patentanwälte Ruff, Wilhelm, Beier, Dauster & Partner

(56) Entgegenhaltungen:
- EP-A- 0 554 810
- EP-A- 0 700 126
- EP-A- 0 735 612
- US-A- 4 653 825
- US-A- 5 571 029

## Beschreibung

Die Erfindung betrifft einen Steckverbinder, bei dem die Endabschnitte der Adern eines anzuschließenden Kabels in Führungen von Druckstücken aus Isoliermaterial schräg zur Steckrichtung gehalten und von Schneidklemmanschlüssen kontaktiert werden, die in einzelnen Kammern eines Trägerkörpers angeordnet sind, der gegenüber den Druckstücken in der Steckrichtung verschiebbar ist.

Ein Steckverbinder dieser Art ist aus der EP 0 554 810 A2 bekannt. Solche Steckverbinder weisen den Vorteil auf, daß der Schneidklemmanschluß der Kontaktelemente äußerst einfach ausgebildet ist und eine Kontaktierung durch das Zusammendrücken von zwei Teilen eines Isolierkörpers erreicht wird. Steckverbinder dieser bekannten Art sind aber nicht ohne weiteres geeignet zwei-, vier- oder acht-polige Steckverbinder für analoge und digitale Datenübertragung zu schaffen, die in geschirmter Ausführung auch bei Frequenzen bis 600 MHz und größer 600 MHz einsetzbar sind.

Bekannt ist es auch, geschirmte Steckverbinder nach der IEC-Bauart Spezifikation 603-7 vorzusehen. Es hat sich jedoch gezeigt, daß diese Steckverbinder für Frequenzen oberhalb 200 MHz nicht ausreichend sind, da die Einfügedämpfung, die Reflexionsdämpfung und die Nah-Nebensprechdämpfung die geforderten Werte nicht einhalten.

Es ist daher die Aufgabe der vorliegenden Erfindung, einen Steckverbinder der eingangs genannten Art, bei dem die Kontaktierung in sehr einfacher Weise vorgenommen werden kann, ohne daß die Kabelenden abisoliert zu werden brauchen, nun auch als geschirmte Steckverbindung auszubilden.

Zur Lösung dieser Aufgabe wird bei einem Steckverbinder der eingangs genannten Art zum Anschluß eines geschirmten Kabels vorgesehen, daß die Druckstücke an einem aus elektrisch leitendem Material bestehenden Kontaktstück angeordnet sind, das in ein als Trägerkörper dienendes geschirmtes Gehäuse einsetzbar ist und dessen Wandungen kontaktiert, daß die Schirmung des Kabels an dem Kontaktstück anbringbar ist, daß die Schneidklemmanschlüsse in Isolierkörpern angeordnet sind, die in geschirmten Kammern des Gehäuses untergebracht sind, die durch Trennstege innerhalb des Gehäuses gebildet werden, und daß das Gehäuse mit dem Kontaktstück durch eine in Steckrichtung verlaufende Schraube kontaktierend verbunden ist.

Durch diese Ausgestaltung wird es in relativ einfacher Weise möglich, nach Lösen des Schirmgeflechts des anzuschließenden Kabels die freien Aderenden in ihre zugeordneten Druckstücke einzuführen, wo sie schräg zur Steckrichtung gehalten werden, dann diese Druckstücke dem leitenden Kontaktstück zuzuordnen und letzteres nachdem es mit der Kabelschirmung verbunden ist, durch die Schraube in das Buchsengehäuse hineinzuziehen, wobei dann zum einen der Kontakt zum geschirmten Gehäuse über das Kontaktstück und die Schraube und zum anderen die Kontaktierung der Adern durch den Schraubvorgang erfolgt.

Die Schraube kann dabei in Weiterbildung der Erfindung von der offenen Anschlußseite des Gehäuses her zugänglich sein, so daß keine Montageschwierigkeit auftreten.

In Weiterbildung der Erfindung kann das Kontaktstück als ein Kreuzstück mit einem mittigen Gewinde ausgebildet sein, an dem die Schirmung des Kabels in an sich bekannter Weise mit einem Quetschring angebracht wird. Über diesen Quetschring und das Steckergehäuse kann schließlich auch noch eine Schutzkappe überschiebbar sein.

Die Erfindung ist anhand eines Ausführungsbeispieles in der Zeichnung dargestellt und wird im folgenden erläutert. Es zeigen:
- Fig. 1: eine perspektivische Explosionszeichnung eines Steck- verbinders nach der Erfindung,
- Fig. 2: die vergrößerte Darstellung des Steckverbinders von der Steckseite her,
- Fig. 3: die Darstellung des Steckverbindergehäuses nach Fig. 2 von der Anschlußseite her,
- Fig. 4: die schematische Darstellung des Längsschnittes durch das Steckverbindergehäuse der Fig. 2 in Richtung der Linie IV,
- Fig. 5: den Längsschnitt durch das Steckverbindergehäuse der Fig. 2 in Richtung der Schnittlinie V, und
- Fig. 6: eine schematische perspektivische Darstellung der in- neren Teile des Steckverbindergehäuses der Fig. 2

Aus der Fig. 1 ist zu erkennen, daß der erfindungsgemäße Steckverbinder, der zum Anschluß eines nicht näher gezeigten geschirmten Kabels dient, aus einem geschirmten Gehäuse 1 mit Trennstegen 2 besteht, mit deren Hilfe innerhalb des Gehäuses 1 mehrere getrennte, jeweils um 360° geschirmte Kammern 3 entstehen. Das Gehäuse 1 kann aus einem elektrisch leitenden Material, beispielsweise aus einem Metalldruckguß, hergestellt sein. In dieses Gehäuse eingesetzt sind, wie insbesondere auch aus den Figuren 4 bis 6 erkennbar ist, Isolierkörper 4, welche die Kontakte 5 halten und jeweils mit abstehenden Zapfen 4a versehen sind, mit denen die Kontakte 5 von entsprechenden Steckern kontaktiert werden können.

Die Kontakte 5 sind als Schneidklemmanschlüsse ausgebildet und gehen in ihrem von den Steckzapfen 4a abgewandten Bereich in gabelartig ausgebildete Schneidklemmen 6 über, die, wie Fig. 3 zeigt, aus den Isolierkörpern 4 auf der Anschlußseite nach außen vorstehen. Diese Schneidklemmen 6 weisen innerhalb des Gehäuses 1 zu einem aus einem leitenden Material hergestellten Kontaktstück 7, das beim Ausführungsbeispiel ein Kreuz bildet, an dem vier aus Isoliermaterial bestehende Druckstücke 8 angeordnet werden können, in welche die nicht gezeigten Aderenden des geschirmten Anschlußkabels eingeführt werden können. Dies geschieht, wie Fig. 4 zeigt, dadurch, daß die nicht abisolierten Adernenden 9 in Führungen 10 innerhalb der Druckstücke 4 in der späteren Steckrichtung eingeführt wird und dort, weil die Führungen einen schräg zur Steckrichtung verlaufenden Abschnitt 10a aufweisen, auf einem Teil ihrer Länge schräg zur späteren Steck- und Montagerichtung verlaufen.

Die Druckstücke 8 sind, wie Fig. 6 erkennen läßt, dabei auf Zapfen 11 des kreuzförmigen Kontaktstückes 7 aufgeschoben und werden so in ihrer Lage gehalten.

Das kreuzförmige Kontaktstück 7 besitzt in seiner Mitte eine Öffnung 12 mit einem Gewinde, in das eine Schraube 13 einführbar ist, die durch eine entsprechende Öffnung 14 in den Trennwänden 2 des Gehäuses 1 bis in das kreuzförmige Kontaktstück 7 hindurchgesteckt ist.

Wird nun diese Schraube 13 angezogen, dann bewegt sich das kreuzförmige Kontaktstück 7 mit den daran angeordneten Druckstücken 8 in Richtung auf das Gehäuse 1 mit seinen Trennwänden 2, und die Schneidklemmen 6 der Kontakte 5 treten in die Öffnungen 10 der Druckstücke 8 ein und kontaktieren die Aderenden 9 entsprechend.

An dem Kontaktstück 7 ist auf der von der Schraube 13 abgewandten Seite mittig ein kleiner Dorn angeordnet, der nicht gezeigt ist. An diesem Dorn kann das anzuschließende Kabel lagefixiert werden. Die Schirmung des Kabels wird mit Hilfe eines Quetschringes 15 in Kontakt mit dem Kontaktstück 7 gebracht. Das Kontaktstück 7 selbst liegt mit seinen kreuzförmigen Wänden an der Innenwandung des Gehäuses an, so daß dadurch und mit Hilfe der Schraube 13 die Schirmung des Kabels auf das Gehäuse und, wie vorher geschildert, auch auf die einzelnen Kammern 3 des Gehäuses 1 übertragen wird. Der Anschlußteil des Kabels kann, wie in Fig. 1 angedeutet ist, von einer Schutzkappe 16 überdeckt werden, die über den Quetschring 15 und über das Gehäuse 1 geführt werden kann.

Durch die Erfindung ist daher ein sehr einfach aufgebauter Steckverbinder geschaffen, der sich mit einer ausreichenden Schirmung versehen läßt, die den Einsatz für die analoge und digitale Datenübertragung auch bei Frequenzen bis 600 MHz und höher als 600 MHz erlaubt. Die Kontaktierung der Aderenden wird einfach erreicht. Umständliche Abisolierung der Kabelenden und Einführung in gesonderte Kontakthülsen werden überflüssig.

## Patentansprüche

1. Steckverbinder, bei dem die Endabschnitte der Adern eines anzuschließenden Kabels in Führungen von Druckstücken (8) aus Isoliermaterial schräg zur Steckrichtung gehalten und von Schneidklemmanschlüssen (6,5) kontaktiert werden, die in einzelnen Kammern eines Trägerkörpers angeordnet sind, der gegenüber den Druckstücken (8) in der Steckrichtung verschiebbar ist,
**dadurch gekennzeichnet, daß**
zum Anschluß eines geschirmten Kabels die Druckstücke (8) an einem aus elektrisch leitendem Material bestehenden Kontaktstück (7) angeordnet sind, das in ein als Trägerkörper dienendes geschirmtes Gehäuse (1) einsetzbar ist und dessen Wandungen kontaktiert, daß die Schirmung des Kabels an dem Kontaktstück (7) anbringbar ist, daß die Schneidklemmanschlüsse (6, 5) in Isolierkörpern (4) angeordnet sind, die in geschirmten Kammern (3) des Gehäuses (1) untergebracht sind und daß das Gehäuse (1) mit dem Kontaktstück (7) durch eine in Steckrichtung verlaufende Schraube (13) verbunden ist.

2. Steckverbinder nach Anspruch 1, **dadurch gekennzeichnet, daß** die Kammern (3) durch Trennstege (2) innerhalb des Gehäuses gebildet sind, die kreuzförmig verlaufen.

3. Steckverbinder nach Anspruch 1 und 2, **dadurch gekennzeichnet, daß** die Schraube (13) von der offenen Anschlußseite des Gehäuses her zugänglich ist und in einer Öffnung (14) mittig in den Trennstegen des Gehäuses verläuft.

4. Steckverbinder nach den Ansprüchen 1 bis 3, **dadurch gekennzeichnet, daß** das Kontaktstück (7) als ein Kreuzstück mit einem mittigen Gewinde (12) ausgebildet ist.

5. Steckverbinder nach einem der Ansprüche 1 bis 4, **dadurch gekennzeichnet, daß** das Schirmgeflecht des Kabels mit einem Quetschring (15) am Kontaktstück (7) angebracht ist.

6. Steckverbinder nach einem der Ansprüche 1 bis 5, **dadurch gekennzeichnet, daß** über den Quetschring (15) und das Gehäuse (1) eine Schutzkappe (16) schiebbar ist.

## Claims

1. Connector, in which the end portions of wires of a cable to be connected are held in guides of compressive elements (8) made of insulating material at an angle relative to the direction of insertion and are in contact with insulation displacement connectors (6, 5) which are arranged in individual chambers of a support body which is displaceable relative to the compressive elements (8) in the direction of insertion,
**characterised in that**
for the connection of a shielded cable, the compressive elements (8) are arranged on a contact element (7) consisting of electrically conductive material, which contact element (7) can be inserted into a shielded housing (1) serving as the support body and comes into contact with the walls thereof, **in that** shielding of the cable can be attached to the contact element (7), **in that** the insulation displacement connectors (6, 5) are arranged in insulating bodies (4) which are accommodated in shielded chambers (3) of the housing (1), and **in that** the housing (1) is joined to the contact element (7) by a screw (13) extending in the direction of insertion.

2. Connector according to claim 1, **characterised in that** the chambers (3) are formed by separating webs (2) inside the housing which extend in the form of a cross.

3. Connector according to claim 1 and 2, **characterised in that** the screw (13) is accessible from the open connecting side of the housing and extends in an opening (14) in the middle of the separating webs of the housing.

4. Connector according to claims 1 to 3, **characterised in that** the contact element (7) is in the form of a cross-shaped element having a central thread (12).

5. Connector according to any one of claims 1 to 4, **characterised in that** the shielding mesh of the cable is attached to the contact element (7) by means of a squeezing ring (15).

6. Connector according to any one of claims 1 to 5, **characterised in that** a protective cap (6) can be slid over the squeezing ring (15) and the housing (1).

## Revendications

1. Connecteur, dans l'equel les tronçons d'extrémité des brins d'un câble à raccorder sont retenus dans des guidages de pièces de pression (8) en matériau isolant en biais à la direction d'enfichage et sont contactés par des raccords par déplacement d'isolation (5, 6) qui sont disposés dans des chambres individuelles d'un corps de support, qui est déplaçable par rapport aux pièces de pression (8) dans la direction d'enfichage, **caractérisé en ce que** pour le raccordement d'un câble blindé, les pièces de pression (8) sont disposées à une pièce de contact (7) constituée d'un matériau électriquement conducteur qui peut être placé dans un boîtier blindé (1) servant de corps de support et vient en contact avec les parois de celui-ci, **en ce que** le blindage du câble peut être appliqué à la pièce de contact (7), **en ce que** les raccords par déplacement d'isolation (6, 5) sont disposés dans des corps isolants (4) qui sont logés dans des chambres blindées (3) du boîtier (1) et **en ce que** le boîtier (1) est relié à la pièce de contact (7) par une vis (13) s'étendant dans la direction d'enfichage.

2. Connecteur selon la revendication 1, **caractérisé en ce que** les chambres (3) sont formées par des barrettes de séparation (2) à l'intérieur du boîtier qui s'étendent en forme de croix.

3. Connecteur selon la revendication 1 et 2, **caractérisé en ce que** la vis (13) est accessible depuis le côté de connexion ouvert du boîtier et s'étend dans une ouverture (14) au milieu dans les barrettes de séparation du boîtier.

4. Connecteur selon les revendications 1 à 3, **caractérisé en ce que** la pièce de contact (7) est réalisée comme une pièce en croix avec un filetage central (12).

5. Connecteur selon l'une des revendications 1 à 4, **caractérisé en ce que** la tresse de protection du câble est fixée avec une bague à compression (15) à la pièce de contact (7).

6. Connecteur selon l'une des revendications 1 à 5, **caractérisé en ce qu'**un capuchon de protection (16) peut être poussé sur la bague à compression (15) et le boîtier (1) .
